# EUROPÄISCHE PATENTANMELDUNG

(11) **EP 0 546 987 A1**
(43) Veröffentlichungstag der Anmeldung: **16.06.1993**
(21) Anmeldenummer: 92810764.8
(22) Anmeldetag: 08.10.1992
(51) Int. Cl.: A45B 25/18

(54) **Stabile Kunststoffhülle für die Aufnahme eines Damen- oder Herren-Regenschirms, wie Knirps, Stock- oder Reklame-Schirm etc. und dessen abfliessenden Restwassers**

(30) Priorität: 10.12.1991 CH 3623/91
(71) Anmelder: Jermann-Huber, Josef, CH-4222 Zwingen (CH)
(72) Erfinder: Jermann-Huber, Josef, CH-4222 Zwingen (CH)

(57) **Zusammenfassung**

Stabile Kunststoffhülle für die Aufnahme eines Damen- oder Herren-Regenschirms, wie Knirps, Stock- oder Reklame-Schirm etc. und dessen abfliessenden Restwassers

Die stabile Hülle ist ein rotationssymmetrischer Hohlkörper und weist eine Innenkontur (1) und eine mit konstanter Wandstärke dazu parallel verlaufende Aussenkontur (2) auf, in welche ein geschlossener Regenschirm eingeschoben werden kann.

Die Aussenkontur (2) ist so gestaltet, dass die Mittelachse (3) der Hülle mit einer Auflagefläche (4) einen leichten Neigungswinkel (5) bildet.

Die Innenkontur (1) weist engere Duchmesserpartien (6,7,8) auf, die sich bei eingeschobenem Regenschirm an den Schirmstoff anschmiegen und dadurch eine abdichtende Wirkung haben. Durch die Formgebung der Hülle bilden sich bei eingeschobenem Regenschirm in den Partien (9,10,11) Hohlkammern, welche in der Lage sind, das am nassen Regenschirm abfliessende Restwasser aufzunehmen.

Die Rundungen in Partien (12,13,14) sowie die Neigung der Innenkontur in der Partie (15) ermöglicht ein problemloses Herausziehen resp. Einschieben des Regenschirms.

## Beschreibung

Die Erfindung betrifft eine stabile Hülle für die Aufnahme eines nassen Regenschirms , welche die Ablage auf eine horizontale Unterlage (z.B. Autositz) ermöglicht, ohne diese zu benässen.

Dies wird erreicht:
1. Indem die Oeffnung der Hülle so konstruiert ist, dass beim Einschieben des nassen Regenschirms die dem Schirm anhaftende Wassermenge grösstenteils abgestreift wird.
2. Indem durch die Formgebung der Hülle verhindert wird, dass nach dem Einführen des Regenschirms in die Hülle die noch anhaftende Restwassermenge austreten kann.

Dies wird erreicht durch folgende konstruktive Massnahmen:
a) Die Hüllenachse bildet bei waagrechter Auflagefläche immer einen Neigungswinkel so, dass das Restwasser schwerkraftbedingt in die geschlossene Spitze der Hülle oder je nach Wasseranfall und Neigungswinkel auch in die übrigen Wasserfänge (vertiefte Hohlräume) fliesst.
b) Die Hüllenform des rotationssymmetrischen Körpers ist so ausgebildet, dass sich zwischen der Hülle und dem eingeschobenen Regenschirm Hohlräume bilden, die in der Lage sind, das am Schirm anhaftende Restwasser vollständig aufzunehmen.
c) Eine abdichtende Wirkung, die das Ausfliessen des Restwassers, selbst bei entgegengesetztem Neigungswinkel, erschwert, ist konstruktiv dadurch gelöst, indem an einigen Stellen die Hüllenform so eng gehalten wird, dass sie sich an den Schirm anschmiegt. Dies verhindert ferner das Ausfliessen des Wassers bei ruckweiser Beschleunigung oder brüsker Bremsung des Autos.

Regenschirmhüllen sind in den verschiedensten Ausführungsformen bekannt und die meisten davon sind geeignet Wasser zurückzuhalten.

Die Erfindungsmässige Ausführung zeichnet sich jedoch dadurch aus, dass sie speziell für die tropffreie Ablage auf einer horizontalen Auflage konstruiert und in besonderem Masse dafür geeignet ist und sich für alle gebräuchlichen Damen- und Herrenschirme, wie Knirps, Stock- und Reklameschirm etc. verwenden lässt. Neu ist auch, dass die Hülle eine stabile Form aufweist und aus einem einzigen Stück besteht, welches im Hohlblasverfahren hergestellt wird.

Regenschirmhüllen, die aus mehreren Einzelstücken bestehen und sich teleskopartig zusammenschieben lassen, sind, nebst einfachen rollbaren Plastikhüllen, auf dem Markt erhältlich, müssen jedoch, um einen Wasseraustritt zu verhindern, in vertikale Position gebracht und befestigt werden. Mehrere Ausführungsbeispiele der Erfindung sind in der folenden Beschreibung anhand der Zeichnung näher erläutert. Es zeigen jeweils in schematischer Darstellung im Schnitt:
Fig. 1 eine stabile Hülle nach Anspruch 1 bis 6
Fig. 2 und Fig. 3 je eine abgewandte Hülle nach Unteranspruch 7,8

Gemäss Fig. 1 besteht die stabile Hülle für die Aufnahme eines Regenschirms aus einem rotationssymmetrischen Hohlkörper und weist eine Innenkontur (1) und eine mit konstanter Wandstärke dazu parallel verlaufende Aussenkontur (2) auf, in welche ein geschlossener Regenschirm eingeschoben werden kann.

Die Aussenkontur ist so gestaltet, dass die Mittelachse (3) der Hülle mit einer Auflagefläche (4) einen leichten Neigungswinkel (5) bildet, so dass Restwasser schwerkraftbedingt sich vorerst in der Spitze (15) der Hülle sammelt.

Durch die Formgebung bilden sich zwischen Hülle (1) und dem eingeschobenen Regenschirm an den Partien (9,10,11) Hohlräume, die ebenfalls in der Lage sind Restwasser aufzunehmen. Mengenmässig wird das aufzunehmende Wasservolumen durch die Schräglage der Mittelachse (3) wesentlich verstärkt.

Die Innenkontur (1) weist engere Durchmesserpartien (6,7,8) auf, die sich bei eingeschobenem Regenschirm an den Schirmstoff anlegen und dadurch eine abdichtende Wirkung haben sowie das Ausfliessen von Wasser verhindert.

Die Verengung an der Eintrittsöffnung (8) bewirkt zudem, dass beim Einschieben des nassen Regenschirms in die Hülle das anhaftende Wasser grösstenteils abgestreift wird. Die Abstreifwirkung beim Einschieben des Schirms, die bewusst vorgesehenen Hohlräume zur Aufnahme von Restwasser, die Abdichtwirkung an eingeren Partien sowie die Schräglage der Mittelachse auf einer horizontalen Unterlage verhindern, dass Wasser austreten und die Unterlage, z.B. einen Autositz, benässen kann.

Bei geschlossenem Regenschirm kommen die vorstehenden Teile der den Schirmstoffverbindenden Stahlstäbchen in die Nähe des Handgriffes zu liegen. Wird nun der Regenschirm in die Hülle geschoben, so erfordert die Partie, in welche die Schirmstäbchen zuliegen kommen eine spezielle Formgebung um ein problemloses Einführen und Herausnehmen des Schirms zu gewährleisten. Diesem Punkt wurde Rechnung getragen, indem die Innenkontur an den Stellen (12,13,14) stark gerundet und die Partien (15) mit einem Neigungswinkel ausgeführt wurde.

Der Hüllenkörper besteht aus einem Stück und wird in thermoplastischem Kunststoff im Blasverfahren in einer Spritzform hergestellt.

Fig. 2 und Fig. 3 zeigen abgewandelte Ausführungsbeispiele, welchen eigen ist, dass die Gesamtlänge im nicht benützten Zustand verkürzt ist.

In Fig. 2 wurde dies verwirklicht, indem die hintere Partie der Hülle als gewellter Schlauch (16) ausgeführt wird, welcher sich beim Einschieben des Regenschirms von seiner ursprünglichen Länge (17) auf das Mass (18) verlängert.

In Fig. 3 wurde dies verwirklicht, indem die Hülle mindestens aus zwei Teilen hergestellt wird, die sich teleskopartig ineinander schieben lassen und dadurch die Gesamtlänge (19) auf das Mass (20) reduziert wird.

## Patentansprüche

1. Stabile Hülle für die Aufnahme eines Regenschirm, die sich durch die spezielle Formgebung dadurch auszeichnet, dass sie in der Lage ist, das am Schirm abfliessende Restwasser so aufzunehmen, dass bei Ablage auf eine horizontale Auflage kein Wasser austreten kann.

2. Hülle nach Anspruch 1, dadurch gekennzeichnet, dass sie aus Kunststoff in einem Stück im Hohlblasverfahren hergestellt wird.

3. Nach Anspruch 1, schmiegen sich die Durchmesserpartien der Hülle derart dem Regenschirm an, dass beim Einschieben des Schirms vorerst eine wasserabscheidende und alsdann eine abdichtende Wirkung erzielt wird, welche das Ausfliessen von Wasser verhindert.

4. Hülle nach Anspruch 1, dadurch gekennzeicht, dass bei eingeschobenem Regenschirm das abfliessende Restwasser von den darunter befindlichen drei Hohlkammern (Wassersammler) aufgenommen wird.

5. Hülle nach Anspruch 1, dadurch gekennzeichnet, dass die darin angebrachten Hohlkammern (Wassersammler) volumenmässig so gestaltet sind, dass sie ein mehrfaches an Restwasser eines vollbenässten Regenschirms aufnehmen können. Dies bewirkt zugleich, dass beim Herausziehen des Regenschirms sämtliches Restwasser in den Hohlkammern verbleibt.

6. Hülle nach Anspruch 1, dadurch gekennzeichnet, dass die Mittelachse des rotationssymmetrischen Hohlkörpers immer einen leichten Neigungswinkel gegenüber einer Auflage aufweist.

7. Hülle nach Anspruch 1, dadurch gekennzeichnet, dass sie wellenförmige Schlauchpartien aufweist, welche sich ausdehnen können und sich der Länge des eingeschobenen Regenschirms anpassen.

8. Hülle nach Anspruch 1, dadurch gekennzeichnet, dass sie aus mehreren Teilen besteht, die sich teleskopartig ineinander schieben lassen.
